# FASCICULE DE BREVET EUROPEEN

(11) **EP 0 854 908 B1**
(45) Date de publication et mention de la délivrance du brevet: **01.03.2000**
(21) Numéro de dépôt: 96927113.9
(22) Date de dépôt: 31.07.1996
(51) Int. Cl.: C11D 3/22

(54) **FORMULATIONS DETARTRANTES ET NETTOYANTES A BASE DE MICROFIBRILLES DE CELLULOSE**
KESSELSTEIN ENTFERNENDE REINIGUNGSFORMULIERUNGEN AUF BASIS MIKROFIBRILLIERTER CELLULOSE
DESCALING AND CLEANING COMPOSITIONS CONTAINING CELLULOSE MICROFIBRILS

(30) Priorité: 03.10.1995 FR 9511697
(43) Date de publication de la demande: 29.07.1998
(73) Titulaire: RHODIA CHIMIE, 92408 Courbevoie Cédex (FR)
(72) Inventeur: GUILLOU, Véronique, F-92600 Asnières (FR)
(74) Mandataire: Fabre, Madeleine-France
(86) Numéro de dépôt international: FR9601206
(87) Numéro de publication internationale: WO9712954

(56) Documents cités:
- EP-A- 0 256 148
- EP-A- 0 263 486
- EP-A- 0 666 304
- EP-A- 0 666 306
- WO-A-89/08148
- DATABASE WPI Section Ch, Week 8736 Derwent Publications Ltd., London, GB; Class A97, AN 87-252489 XP002004691 & JP,A,62 172 099 (DAICEL CHEM IND LTD) , 29 Juillet 1987

## Description

La présente invention a pour objet des formulations détartrantes et nettoyantes à base de microfibrilles de cellulose.

Les formulations détergentes employées pour le détartrage, présentent des caractéristiques bien spécifiques. Ainsi, les produits entrant dans sa composition doivent être capables de rester stables et de conserver leurs propriétés à des pH très acides, la plupart du temps inférieurs à 2 et bien souvent inférieurs à 1. Par ailleurs, il est très souhaitable que la rhéologie des formulations soit du type pseudo-plastique. En effet, ces formulations, pour une utilisation optimale, doivent présenter une faible viscosité lorsqu'elles sont soumises à un cisaillement important comme c'est le cas lors de l'application du produit, puis une viscosité élevée lorsque les contraintes de cisaillement sont faibles, de manière à permettre un écoulement lent le long des parois à détartrer.

Les formulations actuelles sont à base d'un mélange de tensio-actifs représentant jusqu'à 10% en poids de la formulation. Ce type de formulations n'est toutefois pas totalement satisfaisant en ce sens que le comportement rhéologique n'est pas pseudo-plastique mais newtonien. De plus de telles formulations sont relativement chères car la quantité de tensio-actif est très importante.

Les épaississants classiques comme les polysaccharides, ont été testés dans des milieux dont le pH est inférieur à 1 mais sans grand résultat. En effet, la stabilité de ces produits dans de tels milieux n'est pas très bonne et se dégrade plus le pH est faible.

La présente invention a pour but de proposer une formulation détartrante présentant un profil rhéologique pseudo-plastique, stable dans le temps.

Ainsi, l'invention a pour objet une formulation détartrante comprenant des microfibrilles de cellulose, dont au moins 80%, de préférence au moins 85% des cellules sont à parois primaires et au plus 20%, de préférence au plus 15% des cellules sont à parois secondaires, présentant un taux de cristallinité d'au plus 50%, de préférence d'au plus 40%.

Mais d'autres caractéristiques et avantages de la présente invention apparaîtront plus clairement à la lecture de la description et des exemples qui vont suivre.

Ainsi, on a trouvé que les microfibrilles mentionnées ci-dessus conféraient à la formulation une rhéologie de caractère pseudo-plastique, par ailleurs et que ces microfibrilles, d'une manière surprenante, restaient stables et conservaient leurs propriétés dans des milieux très acides, c'est-à-dire dont le pH est compris entre 0 et 1.

Les microfibrilles entrant dans la composition des formulations selon l'invention sont donc constituées de cellulose.

La cellulose représente l'élément essentiel des parois des cellules végétales. Ces dernières sont constituées de parois primaires (cellules de parenchyme) et de parois secondaires, dans des proportions différentes selon la nature du végétal dont elles sont issues. Les parois primaires comprennent en majorité certaines pectines et protéines et peu de cellulose, en général 5% environ, et dépendent du développement de la cellule. Les fibrilles des parois secondaires constituent des réseaux formant des lamelles dans lesquelles on trouve une couche S₁ (épaisseur de 0,2 à 0,35 µm) comprenant des microfibrilles très enchevêtrées et spiralées, une couche S₂ ( épaisseur de 1,8 à 3,8 µm) à base essentiellement de cellulose sous une forme très compacte, orientée, et dont les microfibrilles peu enchevêtrées forment des lamelles concentriques, et enfin une couche S₃ (épaisseur de 0,1 à 0,15 µm) à base de fibres de cellulose enchevêtrées et spiralées.

Les microfibrilles employées comme additif dans les formulations selon l'invention présentent au moins 80%, de préférence au moins 85% de cellules à parois primaires et au plus 20%, de préférence au plus 15% de cellules à parois secondaires.

En outre les microfibrilles de cellulose présentent un diamètre moyen compris entre 20 et 40 Å, de préférence entre 30 et 40 Å.

Comme cela a été indiqué précédemment, le taux de cristallinité des microfibrilles est d'au plus 50 %, de préférence d'au plus 40%. Plus particulièrement, le taux de cristallinité est compris entre 20 et 38%.

La longueur de ces microfibrilles est de l'ordre de 10 µm, et inférieure. On peut plus particulièrement utiliser des microfibrilles d'une longueur inférieure ou égale à 2 µm.

Plus particulièrement, les microfibrilles de cellulose sont obtenues à partir de la betterave, du son provenant des céréales ou de tout autre végétal.

Les microfibrilles de cellulose présentent une pureté élevée de l'ordre de 90%. Les 10% restant sont notamment constitués par des composés résiduels tels que l'eau, des pectines, comme l'acide galacturonique, le rhamnose ou encore l'acide férulique, des hémicelluloses, comme l'arabinose, le galactose, le mannose, le xylose ainsi que des sels minéraux.

Ces microfibrilles peuvent être obtenues par extraction par les voies classiques. De manière préférentielle, elles peuvent être obtenues selon un procédé décrit ci-après, mettant en oeuvre un traitement effectué sur de la pulpe de végétaux à parois primaires, comme par exemple de la pulpe de betterave après que celle-ci a subi une étape d'extraction préalable du saccharose, selon les méthodes connues de la technique. Ledit procédé comprend les étapes suivantes :
(a) première extraction acide ou basique, à l'issue de laquelle on récupère un premier résidu solide,
(b) éventuellement seconde extraction effectuée dans des conditions alcalines du premier résidu solide, à la suite de quoi, est récupéré un second résidu solide,
(c) lavage du premier ou du second résidu solide,
(d) éventuellement blanchiment du résidu lavé,
(e) dilution du troisième résidu solide obtenu à l'issue de l'étape (d) de manière à obtenir un taux de matières sèches compris entre 2 et 10 % en poids,
(f) homogénéisation de la suspension diluée.

Dans l'étape (a), on entend par "pulpe" de la pulpe humide, déshydratée, conservée par ensilage ou partiellement dépectinée.

L'étape d'extraction (a) peut être effectuée en milieu acide ou en milieu basique.

Pour une extraction acide, la pulpe est mise en suspension dans une solution d'eau pendant quelques minutes de façon à homogénéiser la suspension acidifiée à un pH compris entre 1 et 3, de préférence entre 1,5 et 2,5.

Cette opération est mise en oeuvre avec une solution concentrée d'un acide tel que l'acide chlorhydrique ou l'acide sulfurique.

Cette étape peut être avantageuse pour éliminer les cristaux d'oxalate de calcium qui peuvent être présents dans la pulpe, et qui, du fait de leur caractère abrasif important, peuvent causer des difficultés dans l'étape d'homogénéisation.

Pour une extraction basique, la pulpe est ajoutée à une solution alcaline d'une base, par exemple de la soude ou de la potasse, de concentration inférieure à 9 % en poids, plus particulièrement inférieure à 6 % en poids. De préférence, la concentration de la base est comprise entre 1 et 2 % en poids.

On pourra ajouter une faible quantité d'un agent antioxydant soluble dans l'eau, tel que le sulfite de sodium Na₂SO₃, afin de limiter les réactions d'oxydation de la cellulose.

L'étape (a) est effectuée en général à une température comprise entre environ 60°C et 100°C, de préférence comprise entre environ 70°C et 95°C.

La durée de l'étape (a) est comprise entre environ 1 heure et environ 4 heures.

Lors de l'étape (a), il se produit une hydrolyse partielle avec libération et solubilisation de la majeure partie des pectines et des hémicelluloses, tout en préservant la masse moléculaire de la cellulose.

Le résidu solide est récupéré à partir de la suspension provenant de l'étape (a) en mettant en oeuvre des méthodes connues. Ainsi, il est possible de séparer le résidu solide par centrifugation, par filtration sous vide ou sous pression, avec les toiles filtrantes, ou les filtres-presses par exemple, ou encore par évaporation.

On soumet éventuellement le premier résidu solide obtenu à une seconde étape d'extraction, effectuée dans des conditions alcalines.

On met en oeuvre une seconde étape d'extraction lorsque la première a été conduite dans des conditions acides. Si la première extraction a été effectuée dans des conditions alcalines, la seconde étape n'est que facultative.

Selon le procédé, cette seconde extraction est effectuée avec une base de préférence choisie parmi la soude et la potasse, dont la concentration est inférieure à environ 9 % en poids, de préférence comprise entre environ 1 % et environ 6 % en poids.

La durée de l'étape d'extraction alcaline est comprise entre environ 1 et environ 4 heures. Elle est de préférence égale à environ 2 heures.

A l'issue de cette seconde extraction, si elle a lieu, on récupère un second résidu solide.

Dans l'étape (c) le résidu provenant de l'étape (a) ou (b) est lavé abondamment à l'eau afin de récupérer le résidu de matériau cellulosique.

Le matériau cellulosique de l'étape (c) est ensuite facultativement blanchi, dans l'étape (d), selon les méthodes classiques. Par exemple, on peut effectuer un traitement au chlorite de sodium, à l'hypochlorite de sodium, au peroxyde d'hydrogène à raison de 5-20 % par rapport à la quantité de matières sèches traitée.

Différentes concentrations d'agent de blanchiment peuvent être utilisées, à des températures comprises entre environ 18°C et 80°C, de préférence entre environ 50°C et 70°C.

La durée de cette étape (c) est comprise entre environ 1 heure et environ 4 heures, de préférence entre environ 1 et environ 2 heures.

On obtient alors un matériau cellulosique contenant entre 85 et 95 % en poids de cellulose.

A i'issue de cette étape de blanchiment, il peut être préférable de laver abondamment la cellulose avec de l'eau.

La suspension résultante, éventuellement blanchie, est ensuite rediluée dans de l'eau à raison de 2 à 10 % de matières sèches.

L'étape d'homogénéisation correspond à un mixage, broyage ou toute opération de cisaillement mécanique élevé, suivie d'un ou plusieurs passages de la suspension de cellules à travers un orifice de petit diamètre, soumettant la suspension à une chute de pression d'au moins 20 MPa et à une action de cisaillement à vitesse élevée suivie d'un impact de décélération à vitesse élevée.

Le mixage ou broyage est, par exemple, effectué par passage(s) au mixeur ou broyeur pendant une durée allant de quelques minutes à environ une heure, dans un appareil de type tel un WARING BLENDOR équipé d'une hélice à quatre pales ou broyeur à meule ou tout autre type de broyeur, tel un broyeur colloïdal.

L'homogénéisation proprement dite sera avantageusement effectuée dans un homogénéiseur du type MANTON GAULIN dans lequel la suspension est soumise à une action de cisaillement à vitesse et à pression élevées dans un passage étroit et contre un anneau de choc. On peut aussi citer le MICRO FLUIDIZER qui est un homogénéiseur principalement constitué d'un moteur à air comprimé qui va créer de très fortes pressions, d'une chambre d'interaction dans laquelle s'effectuera l'opération d'homogénéisation (cisaillement élongationnel, chocs et cavitations) et d'une chambre basse pression qui permet la dépressurisation de la dispersion.

La suspension est introduite dans l'homogénéiseur de préférence après préchauffage à une température comprise entre 40 et 120°C, de préférence comprise entre 85 et 95°C.

La température de l'opération d'homogénéisation est maintenue entre 95 et 120°C, de préférence supérieure à 100°C.

La suspension est soumise dans l'homogénéisateur à des pressions comprises entre 20 et 100 MPa, et de préférence supérieures à 50 MPa.

L'homogénéisation de la suspension cellulosique est obtenue par un nombre de passages pouvant varier entre 1 et 20, de préférence entre 2 et 5, jusqu'à obtention d'une suspension stable.

L'opération d'homogénéisation peut avantageusement être suivie d'une opération de cisaillement mécanique élevé, par exemple dans un appareil tel l'ULTRA TURRAX de SYLVERSON.

Il est à noter que ce procédé a été décrit dans la demande de brevet européen EP-A-0 726 356,on pourra donc s'y référer si nécessaire.

La quantité de microfibrilles entrant dans la composition de la formulation selon l'invention est comprise entre 0,05 et 1,5% en poids. De préférence, cette quantité est comprise entre 0,1 et 1% en poids.

Ici et pour tout le reste de la description, à moins que le contraire ne soit précisé, les pourcentages en poids sont exprimés en poids de matière (par exemple les microfibrilles) par rapport au poids total de la formulation.

La formulation selon l'invention comprend par ailleurs un composé acide. Ce dernier peut être organique ou minéral.

Tous les acides organiques conviennent dans la mesure où leur pKa est inférieur ou égal à 6. Plus particulièrement, on peut citer les acides mono- ou polycarboxyliques aliphatiques comprenant 1 à 12 atomes de carbone.

A titre d'exemple d'acides de ce type, on peut mentionner les acides formique, acétique, maléique, citrique, sulfamique, oxalique, adipique, succinique, glutarique.

Il est à noter que l'on ne sortirait pas du cadre de la présente invention en utilisant un ou plusieurs des acides mentionnés. Ainsi, par exemple, les mélanges d'acides citrique et formique, conviennent à la réalisation de l'invention, de même que le mélange dit "AGS", sous-produit de la chaîne de fabrication du Nylon et comprenant les acides adipique, glutarique et succinique, dans les proportions suivantes : 15 à 30% d'acide succinique, de 50 à 75% d'acide glutarique et de 5 à 25% d'acide adipique.

Tous les acides minéraux utilisés classiquement en détergence conviennent. A titre d'exemple et sans intention de s'y limiter, on peut citer l'acide chlorhydrique, l'acide phosphorique, ou leurs mélanges.

Bien entendu, il est possible d'utiliser un mélange d'acides appartenant aux deux catégories, si ceux-ci sont compatibles.

La quantité d'acide entrant dans la composition de la formulation est telle que le pH de la formulation finale est inférieur ou égal à 2, plus particulièrement inférieur à 1,5.

Selon un mode de réalisation préféré de l'invention, la quantité d'acide utilisé est telle que le pH de la formulation est inférieur ou égal à 1, et plus particulièrement inférieur ou égal à 0,5.

L'homme du métier, étant donné ce qui vient d'être écrit, est capable d'adapter la quantité d'acide à utiliser, selon les caractéristiques du ou des acides envisagés. Cependant, à titre indicatif, la teneur en acide dans la formulation est comprise entre 1 et 20% en poids. Plus particulièrement elle est comprise entre 3 et 15% en poids.

La formulation selon l'invention comprend en outre au moins un tensio-actif détergent. En général, ce composé est choisi parmi les tensio-actifs non ioniques, cationiques ou amphotères.

Tous les tensio-actifs conviennent dans la mesure où ils sont stables dans des milieux dont le pH est inférieur à 2.

A titre d'exemple de tensio-actif non ionique, on peut citer les alkylphénols polyoxyalkylénés, dont le substituant alkyle est en C₆-C₁₂ et contenant de 5 à 25 motifs oxyalkylènes (oxyéthylène, oxypropylène, oxybutylène), les alkylarylphénols polyoxyalkylénés dont le substituant alkyle est en C₁-C₆ et comprenant 5 à 25 motifs oxyalkylènes (oxyéthylène, oxypropylène), les alcools aliphatiques en C₈-C₂₂ polyoxyalkylénés contenant de 1 à 25 motifs oxyalkylènes (oxyéthylène, oxypropylène), les produits résultant de la condensation de l'oxyde d'éthylène ou de l'oxyde de propylène, avec le propylène glycol, l'éthylène glycol et/ou le glycérol.

Toujours à titre de tensio-actifs non ioniques, on peut mentionner les glucosamides, glucamides, glycérolamides, les produits résultant de la condensation de l'oxyde d'éthylène ou de l'oxyde de propylène, avec l'éthylènediamine, les oxydes d'amines tels que les oxydes d'alkyle C₁₀-C₁₈ diméthylamines, les oxydes d'alkoxy C₈-C₂₂ éthyl dihydroxy éthylamines, les alkylpolyglycosides décrits dans US-A-4 565 647, les amides d'acides gras en C₈-C₂₀, les amides gras éthoxylés, les amines éthoxylées.

Selon un mode de réalisation particulier de l'invention on utilise de préférence des alcools aliphatiques polyoxyalkylénés ainsi que des alkylphénols polyoxyalkylénés, ces tensio-actifs étant utilisés seuls ou en mélange.

Parmi les alkylphénols, on utilise plus particulièrement des composés présentant 1 ou 2 groupes alkyle, linéaires ou ramifiés, ayant 4 à 12 atomes de carbone, notamment octyle, nonyle ou dodécyle.

Les alkylphénols éthoxylés (motifs OE) ou éthoxy-propoxylés (motifs OE + OP) ont généralement 1 ou 2 groupes alkyle, linéaires ou ramifiés, ayant 4 à 12 atomes de carbone, notamment octyle, nonyle ou dodécyle.

A titre d'exemples de tensio-actifs de ce type, on peut citer tout particulièrement le nonylphénol éthoxylé avec 6 motifs OE, le nonylphénol éthoxylé avec 9 motifs OE, le nonylphénol éthoxylé avec 10 motifs OE, le nonylphénol éthoxylé avec 12 motifs OE, les nonylphénols éthoxy-propoxylés avec 25 motifs OE + OP, les nonylphénols éthoxy-propoxylés avec 30 motifs OE + OP, les nonylphénols éthoxy-propoxylés avec 40 motifs OE + OP.

A titre de tensio-actifs cationiques susceptibles d'entrer dans la formulation selon l'invention, les ammonium quaternaires conviennent à la réalisation de l'invention.

Plus particulièrement et sans intention de se limiter, on peut citer les halogénures d'alkyltriméthylammonium, dialkyldiméthylammonium, d'alkyldiméthyl-benzylammonium, d'alkyldiméthyléthyl-ammonium, les Esters Quat, le chlorure de benzalkonium comme les Rhodaquat®.

Les tensio-actifs entrant dans la formulation selon l'invention peuvent aussi être choisis parmi les tensio-actifs amphotères. A titre d'exemple, les alkylbétaïnes, les alkyl diméthylbétaïnes, les alkylamidopropylbétaïnes, les alkylamidopropyl-diméthylbétaïnes, les alkyltriméthyl-sulfobétaïnes, les dérivés d'imidazoline tels que les alkyl amphoacétates, alkylamphodiacétates, alkylamphopropionates, alkylampho dipropionates, les alkylsultaïnes ou les alkylamidopropyl-hydroxysultaïnes, les produits de condensation d'acides gras et d'hydrolysats de protéines, ces composés pouvant être utilisés seuls ou en mélange.

Les tensio-actifs Mirapon® Excel, Mirataine® CBS, Mirataine® CB, la gamme des Miranol®, Amphionic® SFB, Amphionic® XL peuvent notamment convenir à la réalisation de la présente invention.

Il est clair que l'on ne sortirait pas du cadre de la présente invention en préparant une formulation comprenant un ou plusieurs tensio-actifs choisis dans des catégories identiques ou différentes, dans la mesure où ils sont compatibles.

La quantité de tensio-actifs est comprise entre 0,1 et 5% en poids. De préférence, elle est comprise entre 0,8 et 3% en poids.

La formulation selon la présente invention peut comprendre en outre les additifs classiques de ce type d'application en particulier. Ainsi, les formulations peuvent contenir des colorants, des parfums, des conservateurs.

Habituellement, la teneur en additifs est inférieure à 2% en poids, voire à 1% en poids. En fait, la teneur en ces composés est fonction de l'effet à obtenir et celui-ci est bien souvent atteint avec des teneurs aussi faibles que 0,1 à 0,2% en poids.

Le complément à 100% en poids de la formulation est constitué par de l'eau.

Le procédé de préparation de la formulation selon l'invention va maintenant être décrit.

On peut procéder selon les méthodes classiques dans le domaine. Ainsi on met en contact les divers éléments constitutifs de la formulation, dans un ordre indifférent, simultanément ou successivement, dans un appareil homogénéisant le mélange.

Cependant, selon un mode de réalisation particulier de l'invention, on disperse tout d'abord les microfibrilles de cellulose dans au moins une fraction de l'eau entrant dans la formulation.

Cette opération est bien entendu effectuée sous agitation.

Il est important de noter que les caractéristiques de viscosité de la formulation peuvent être adaptées en fonction de la qualité de l'agitation. Ainsi, lorsque l'agitation est lente, c'est-à-dire avec une vitesse inférieure à 1000tr/min, la viscosité de la formulation résultante est plus faible que la viscosité d'une formulation obtenue avec la même quantité de microfibrilles, mais préparée sous une agitation intense, par exemple supérieure à 5000 tr/min. Par conséquent, une agitation plus intense permettra de diminuer la quantité de microfibrilles nécessaire pour obtenir le niveau de viscosité souhaité.

Les appareils avec lesquels on prépare la formulation sont classiques et sont notamment les appareils du type Ultra-Turrax®, les appareils avec des pâles défloculeuses ou mélangeuses.

Une fois la dispersion aqueuse des microfibrilles de cellulose obtenue, on ajoute l'acide ou le mélange d'acides, puis le ou les tensio-actifs détergents et enfin le ou les additifs.

Dans le cas où la viscosité finale de la formulation ne serait pas suffisante, il est possible de rajouter une quantité supplémentaire de microfibrilles.

L'agitation de la première étape, celle de la dispersion des microfibrilles dans l'eau, peut ou non être conservée.

Il est en effet possible de réaliser la dispersion des microfibrilles sous une forte agitation puis de diminuer celle-ci lors de l'introduction des autres éléments de la formulation.

La préparation de la formulation est habituellement effectuée à la température ambiante.

Les formulations selon l'invention notamment trouvent leur application dans le détartrage des sanitaires que ce soit dans le domaine ménager ou institutionnel (collectivité).

Des exemples concrets mais non limitatifs de l'invention vont maintenant être présentés.

### EXEMPLES

### EXEMPLES 1a et 1b

Ces exemples ont pour objectif de montrer l'influence de la mise en oeuvre sur la viscosité de la suspension de microfibrilles.

On prépare une suspension comprenant une quantité de microfibrilles de cellulose dans une solution aqueuse comprenant 10% d'acide chlorhydrique, de façon à obtenir un pH de 0.
Ces microfibrilles de cellulose ont été fournies par le GENERALE SUCRIERE ; elles ont été préparées selon l'exemple 20 de la demande de brevet européen EP-A-0 726 356.

L'exemple 1a consiste à mettre en suspension les microfibrilles à l'aide d'une pâle défloculeuse, avec une vitesse de 1400 tours/min.

L'exemple 1b consiste à mettre en suspension les microfibrilles à l'aide d'un Ultra-Turrax, avec une vitesse de 500 tours/min.

La mesure des viscosités a été réalisée avec un appareil Brookfield (aiguille n°3).

Le tableau ci-dessous rassemble les résultats obtenus :

| Exemple | Quantité de microfibrilles | viscosités (mPa.s) | | |
|---|---|---|---|---|
| | | 10 tr/min | 20 tr/min | 50 tr/min |
| 1a | 0,42% | 900 | 490 | 250 |
| 1b | 0,85% | 720 | 440 | 210 |

On constate que l'on peut obtenir le même niveau de viscosité avec moitié moins de microfibrilles, en augmentant la vitesse et le cisaillement de l'agitation.

### EXEMPLE 2

Cet exemple a pour objet l'évaluation de la viscosité d'une suspension de microfibrilles présentant un pH de 2.

La suspension comprend 0,8% de microfibrilles et a été obtenue par agitation avec une pâle défloculeuse tournant à 500 tours/min.

Les viscosités mesurées avec un appareil Brookfield (aiguille n°2) sont les suivantes :

| | |
|---|---|
| 0,3 tour/min | 7200 mPa.s |
| 3 tours/min | 1000 mPa.s |
| 30 tours/min | 770 mPa.s |

## Revendications

1. Formulation détartrante caractérisée en ce qu'elle comprend des microfibrilles de cellulose comprenant au moins 80%, de préférence au moins 85% de cellules à parois primaires et au plus 20%, de préférence au plus 15% de cellules à parois secondaires, et présentant un taux de cristallinité inférieur à 50%, de préférence inférieur à 40%.

2. Formulation selon la revendication précédente, caractérisée en ce que les microfibrilles présentent un diamètre moyen compris entre 20 et 40 Å, de préférence entre 30 et 40 Å.

3. Formulation selon l'une quelconque des revendications précédentes, caractérisée en ce que les microfibrilles proviennent de la pulpe de végétaux à parois primaires.

4. Formulation selon la revendication précédente, caractérisée en ce que les microfibrilles proviennent de la betterave, du son de céréales.

5. Formulation selon l'une quelconque des revendications précédentes, caractérisée en ce que la teneur en microfibrilles de cellulose est comprise entre 0,05 et 1,5% en poids, et de préférence entre 0,1 et 1%.

6. Formulation selon l'une quelconque des revendications précédentes, caractérisée en ce qu'elle comprend au moins un acide organique ou minéral ou un mélange de ces deux types d'acide.

7. Formulation selon la revendication précédente, caractérisée en ce que l'acide organique est choisi parmi les acides mono- ou polycarboxyliques aliphatiques comprenant 1 à 12 atomes de carbone.

8. Formulation selon la revendication précédente, caractérisée en ce que l'acide organique est choisi parmi les acides formique, acétique, maléique, citrique, sulfamique, oxalique, adipique, succinique, glutarique, ces acides étant présents seuls ou en mélange.

9. Formulation selon la revendication 6, caractérisée en ce que l'acide minéral est choisi parmi les acides chlorhydrique et phosphorique, ou leurs mélanges.

10. Formulation selon l'une quelconque des revendications précédentes 6 à 9, caractérisée en ce que la quantité d'acide est telle que le pH est inférieur ou égal à 2, et de préférence inférieur à 1,5.

11. Formulation selon l'une quelconque des revendications précédentes 6 à 10, caractérisée en ce que la quantité d'acide est telle que le pH est inférieur ou égal à 1, et de préférence inférieur ou égal à 0,5.

12. Formulation selon l'une quelconque des revendications précédentes 6 à 11, caractérisé en ce que la quantité d'acide est comprise entre 1 et 20% en poids, de préférence entre 3 et 15%.

13. Formulation selon l'une quelconque des revendications précédentes, caractérisée en ce qu'elle comprend au moins un tensio-actif détergent choisi parmi les tensio-actifs non ioniques, cationiques, amphotères, ou leurs mélanges.

14. Formulation selon la revendication précédente, caractérisée en ce que la teneur en tensio-actifs est comprise entre 0,1 et 5% en poids, de préférence, comprise entre 0,8 et 3%.

15. Formulation selon l'une quelconque des revendications précédentes, caractérisée en ce qu'elle comprend des additifs, tels que les colorants, les conservateurs, les parfums.

16. Formulation selon la revendication précédente, caractérisée en ce que la teneur en additifs est inférieure à 2%, de préférence inférieure à 1%.

17. Formulation selon l'une quelconque des revendications précédentes, caractérisée en ce qu'elle comprend de l'eau.

## Patentansprüche

1. Entkalkungsformulierung, dadurch gekennzeichnet, daß sie Cellulose-Mikrofibrillen umfaßt, die mindestens 80%, vorzugsweise mindestens 85% von Zellen mit Primärwänden und höchstens 20%, vorzugsweise höchstens 15% von Zellen mit Sekundärwänden umfassen und einen Kristallinitätsgrad unter 50%, vorzugsweise unter 40% aufweisen.

2. Formulierung nach dem vorangegangenen Anspruch, dadurch gekennzeichnet, daß die Mikrofibrillen einen mittleren Durchmesser zwischen 20 und 40 Å, vorzugsweise zwischen 30 und 40 Å aufweisen.

3. Formulierung nach einem der vorangegangenen Ansprüche, dadurch gekennzeichnet, daß die Mikrofibrillen aus der Pulpe von Pflanzen mit Primärwänden stammen.

4. Formulierung nach dem vorangegangenen Anspruch, dadurch gekennzeichnet, daß die Mikrofibrillen von der Rübe, von der Kleie von Getreiden stammen.

5. Formulierung nach einem der vorangegangenen Ansprüche, dadurch gekennzeichnet, daß der Gehalt an Cellulose-Mikrofibrillen zwischen 0,05 und 1,5 Gew.-% und vorzugsweise zwischen 0,1 und 1% beträgt.

6. Formulierung nach einem der vorangegangenen Ansprüche, dadurch gekennzeichnet, daß sie mindestens eine organische Säure oder Mineralsäure oder eine Mischung dieser zwei Säuretypen umfaßt.

7. Formulierung nach dem vorangegangenen Anspruch, dadurch gekennzeichnet, daß die organische Säure ausgewählt wird unter den aliphatischen Mono- oder Polycarbonsäuren, die 1 bis 12 Kohlenstoffatome umfassen.

8. Formulierung nach dem vorangegangenen Anspruch, dadurch gekennzeichnet, daß die organische Säure ausgewählt wird unter der Ameisensäure, Essigsäure, Maleinsäure, Citronensäure, Sulfaminsäure, Oxalsäure, Adipinsäure, Succinsäure, Glutarsäure, wobei diese Säuren allein oder in einer Mischung vorliegen.

9. Formulierung nach Anspruch 6, dadurch gekennzeichnet, daß die Mineralsäure unter Salzsäure und Phosphorsäure oder deren Mischungen ausgewählt wird.

10. Formulierung nach einem der vorangegangenen Ansprüche 6 bis 9, dadurch gekennzeichnet, daß die Säuremenge so ist, daß der pH unter oder gleich 2 und vorzugsweise unter 1,5 ist.

11. Formulierung nach einem der vorangegangenen Ansprüche 6 bis 10, dadurch gekennzeichnet, daß die Säuremenge so ist, daß der pH unter oder gleich 1 und vorzugsweise unter oder gleich 0,5 ist.

12. Formulierung nach einem der vorangegangenen Ansprüche 6 bis 11, dadurch gekennzeichnet, daß die Säuremenge zwischen 1 und 20 Gew.-%, vorzugsweise zwischen 3 und 15% liegt.

13. Formulierung nach einem der vorangegangenen Ansprüche, dadurch gekennzeichnet, daß sie mindestens ein grenzflächenaktives Detergens, ausgewählt unter den nichtionischen, kationischen, amphoteren grenzflächenaktiven Mitteln oder deren Mischungen, umfaßt.

14. Formulierung nach dem vorangegangenen Anspruch, dadurch gekennzeichnet, daß der Gehalt an grenzflächenaktiven Mitteln zwischen 0,1 und 5 Gew.-%, vorzugsweise zwischen 0,8 und 3% beträgt.

15. Formulierung nach einem der vorangegangenen Ansprüche, dadurch gekennzeichnet, daß sie Zusatzstoffe, wie Färbemittel, Konservierungsmittel, Parfumstoffe, umfaßt.

16. Formulierung nach dem vorangegangenen Anspruch, dadurch gekennzeichnet, daß der Gehalt an Zusatzstoffen unter 2%, vorzugsweise unter 1% liegt.

17. Formulierung nach einem der vorangegangenen Ansprüche, dadurch gekennzeichnet, daß sie Wasser umfaßt.

## Claims

1. A descaling formulation, characterized in that it comprises cellulose microfibrils comprising at least 80%, preferably at least 85% of cells with primary walls and at most 20%, preferably at most 15%, of cells with secondary walls, and with a degree of crystallinity of less than 50%, preferably less than 40%.

2. A formulation according to the preceding claim, characterized in that the average diameter of the microfibrils is in the range 20 to 40 Å, preferably in the range 30 to 40 Å.

3. A formulation according to any one of the preceding claims, characterized in that the microfibrils originate from primary wall vegetable pulp.

4. A formulation according to the preceding claim, characterized in that the microfibrils originate from sugar beet or cereal bran.

5. A formulation according to any one of the preceding claims, characterized in that the microfibril content of the cellulose is in the range 0.05% to 1.5% by weight, preferably in the range 0.1% to 1%.

6. A formulation according to any one of the preceding claims, characterized in that it comprises at least one organic or mineral compound or a mixture of these two types of acid.

7. A formulation according to the preceding claim, characterized in that the organic acid is selected from aliphatic mono- or poly-carboxylic acids containing 1 to 12 carbon atoms.

8. A formulation according to the preceding claim, characterized in that the organic acid is selected from formic, acetic, maleic, citric, sulphamic, oxalic, adipic, succinic and glutaric acid, these acids being present alone or as a mixture.

9. A formulation according to claim 6, characterized in that the mineral acid is selected from hydrochloric and phosphoric acid or a mixture thereof.

10. A formulation according to any one of claims 6 to 9, characterized in that the quantity of acid is such that the pH is 2 or less, preferably less than 1.5.

11. A formulation according to any one of claims 6 to 10, characterized in that the quantity of acid is such that the pH is 1 or less, preferably is 0.5 or less.

12. A formulation according to any one of the preceding claims 6 to 11, characterized in that the quantity of acid is in the range 1% to 20% by weight, preferably in the range 3% to 15%.

13. A formulation according to any one of the preceding claims, characterized in that it comprises at least one detergent surfactant selected from non ionic, cationic and amphoteric surfactants or mixtures thereof.

14. A formulation according to the preceding claim, characterized in that the surfactant content is in the range 0.1% to 5% by weight, preferably in the range 0.8% to 3%.

15. A formulation according to any one of the preceding claims, characterized in that it comprises additives such as colorants, preservatives, or fragrances.

16. A formulation according to the preceding claim, characterized in that the additive content is less than 2%, preferably less than 1%.

17. A formulation according to any one of the preceding claims, characterized in that it comprises water.
